# EUROPÄISCHE PATENTANMELDUNG

(11) **EP 4 617 461 A1**
(43) Veröffentlichungstag der Anmeldung: **17.09.2025**
(21) Anmeldenummer: 24162791.8
(22) Anmeldetag: 11.03.2024
(51) Int. Cl.: E05F 1/12

(54) **BEFESTIGUNGSANORDNUNG ZUR BEFESTIGUNG EINES MÖBELBESCHLAGS, MÖBELBESCHLAG MIT EINER SOLCHEN BEFESTIGUNGSANORDNUNG UND EIN MÖBEL MIT EINEM SOLCHEN MÖBELBESCHLAG**

(71) Anmelder: FLAP Competence Center kft, 1184 Budapest (HU)
(72) Erfinder: BENDEFY, András Gábor, 2083 Solymár (HU)
(74) Vertreter: Neumann Müller Oberwalleney Patentanwälte PartG mbB

(57) **Zusammenfassung**

Die Erfindung betrifft eine Befestigungsanordnung zur Befestigung eines Möbelbeschlags (3) in einer Ausnehmung (2) einer Möbelpaneele (1), umfassend: ein Gehäuseelement (11), das mit dem Möbelbeschlag (3) verbindbar ist, ein Auflageelement (20), das mit der Möbelpaneele (1) in Anlage bringbar ist und einen bezüglich des Gehäuseelements (11) bewegbaren ersten Federabschnitt (21) aufweist, und eine Spannanordnung (24), die in einer Bewegungsrichtung (B) von einer Montageposition in eine Verspannposition translatorisch verschiebbar ist und einen ersten Spannabschnitt (25) aufweist, wobei in der Verspannposition der erste Spannabschnitt (25) zwischen dem ersten Federabschnitt (21) des Auflageelements (20) und dem Gehäuseelement (11) verspannt ist, sodass der erste Federabschnitt (21) ausfedert.

## Beschreibung

Die vorliegenden Erfindung betrifft eine Befestigungsanordnung zur Befestigung eines Möbelbeschlags in einer Ausnehmung einer Möbelpaneele, einen Möbelbeschlag mit einer solchen Befestigungsanordnung und ein Möbel mit einem solchen Möbelbeschlag.

Möbelbeschläge dienen der definierten Führung eines beweglichen Möbelteils beispielsweise gegenüber dem ortsfesten Möbelkorpus. Daher ist der Möbelbeschlag über eine Befestigungsanordnung an dem Möbelkorpus zu fixieren. Es gibt neben dem einfachen Verschrauben von Möbelbeschlag und Möbelkorpus eine Vielzahl weiterer Befestigungsanordnungen.

Aus der EP 3 969 701 A1 ist ein Möbelbeschlag zur bewegbaren Lagerung einer Möbelklappe bekannt, umfassend: ein Beschlagteil und eine Befestigungsvorrichtung zur Befestigung des zumindest einen Beschlagteils in einer Ausnehmung einer Möbelwand. Die Befestigungsvorrichtung weist ein drehbar gelagertes Betätigungselement und wenigstens zwei in einer Wandung der Ausnehmung zumindest bereichsweise versenkbare und/oder an die Wandung anpressbare Befestigungselemente auf, wobei eine Koppelungsvorrichtung vorgesehen ist, mit welcher eine Drehbewegung des wenigstens einen Betätigungselements in eine Versenkbewegung und/oder in eine Anpressbewegung der wenigstens zwei Befestigungselemente umsetzbar ist.

Aufgabe der vorliegenden Erfindung ist es, eine Befestigungsanordnung zur Befestigung eines Möbelbeschlags bereitzustellen, die eine einfachere Montage des Möbelbeschlages in einer Ausnehmung einer Möbelpaneele ermöglicht. Weiter ist es Aufgabe der vorliegenden Erfindung einen Möbelbeschlag mit einer solchen Befestigungsanordnung und ein Möbel mit einem solchen Möbelbeschlag bereitzustellen.

Zur Lösung der Aufgabe wird eine Befestigungsanordnung zur Befestigung eines Möbelbeschlags in einer Ausnehmung einer Möbelpaneele vorgeschlagen, umfassend: ein Gehäuseelement , das mit dem Möbelbeschlag verbindbar ist, ein Auflageelement, das mit der Möbelpaneele in Anlage bringbar ist und einen bezüglich des Gehäuseelements bewegbaren ersten Federabschnitt aufweist, und eine Spannanordnung , die in einer Bewegungsrichtung von einer Montageposition in eine Verspannposition translatorisch verschiebbar ist und einen ersten Spannabschnitt aufweist, wobei in der Verspannposition der erste Spannabschnitt zwischen dem ersten Federabschnitt des Auflageelements und dem Gehäuseelement verspannt ist, sodass der erste Federabschnitt ausfedert.

In einer möglichen Ausführungsform kann die Spannanordnung ein Federelement aufweisen, das den ersten Spannabschnitt in der Montageposition in Richtung der Verspannposition mit Kraft beaufschlagt. Das Federelement kann insbesondere als Schraubenfeder ausgestaltet sein. Das Federelement kann in der Montageposition auf Druck oder Zug vorgespannt sein. Ein Stützelement kann zudem mit dem Auflageelement verbunden sein, an dem in der Montageposition das Federelement abgestützt ist.

In einer möglichen Ausführungsform kann das Gehäuseelement eine Montageöffnung umfassen, durch die das Stützelement in das Auflageelement einsetzbar ist. Alternativ oder in Kombination kann das Stützelement in das Gehäuseelement oder das Auflageelement integriert sein. Es ist insbesondere auch denkbar, dass das Stützelement das Gehäuseelement mit dem Auflageelement verbindet. In einer möglichen Ausführungsform kann das Gehäuseelement mit dem Auflageelement integral ausgebildet sein. In diesem Fall kann das Stützelement an dem Gehäuseelement oder dem Auflageelement ausgebildet respektive angeordnet sein.

In einer möglichen Ausführungsform kann in der Montageposition der Abstand quer zu der Bewegungsrichtung zwischen dem ersten Federabschnitt und dem Gehäuseelement von der Montageposition hin zu der Verspannposition zumindest abschnittsweise kleiner werden. Der erste Federabschnitt kann insbesondere rampen- oder keilförmig ausgestaltet sein.

In einer möglichen Ausführungsform kann das Gehäuseelement eine Haltelasche aufweisen, die in der Montageposition den ersten Spannabschnitt in der Montageposition fixiert. Die Haltelasche kann aus dem Wirkbereich des ersten Spannabschnitts herausführbar sein, sodass eine Bewegung der Spannanordnung von einer Montageposition in die Verspannposition freigegeben ist. Das Federelement kann den ersten Spannabschnitt in der Montageposition gegen die Haltelasche drücken.

In einer möglichen Ausführungsform kann das Gehäuseelement eine Führungsöffnung aufweisen, die insbesondere als gerades Langloch ausgeführt ist. Der erste Spannabschnitt kann einen Führungsabschnitt aufweisen, der komplementär zu der Führungsöffnung ausgestaltet und in der Führungsöffnung des Gehäuseelements geführt ist.

In einer möglichen Ausführungsform kann der erste Spannabschnitt eine Werkzeugaufnahme umfassen. Der erste Spannabschnitt kann durch ein in die Werkzeugaufnahme eingesetztes Werkzeug von der Verspannposition in die Montageposition verschiebbar sein. Es ist auch denkbar, dass der erste Spannabschnitt durch ein in die Werkzeugaufnahme eingesetztes Werkzeug von der Montageposition in die Verspannposition verschiebbar ist.

In einer möglichen Ausführungsform kann das Auflageelement einen bezüglich des Gehäuseelements bewegbaren zweiten Federabschnitt aufweisen. Die Spannanordnung kann einen zweiten Spannabschnitt aufweisen. In der Verspannposition kann der zweite Spannabschnitt zwischen dem zweiten Federabschnitt des Auflageelements und dem Gehäuseelement verspannt sein. Der zweite Federabschnitt kann in diesem Fall ausfedern. In der Montageposition kann der Abstand quer zu der Bewegungsrichtung zwischen dem zweiten Federabschnitt und dem Gehäuseelement von der Montageposition hin zu der Verspannposition zumindest abschnittsweise kleiner werden. Der zweite Federabschnitt kann insbesondere rampen- oder keilförmig ausgestaltet sein.

In einer möglichen Ausführungsform kann die Spannanordnung ein Verbindungselement aufweisen, das den ersten Spannabschnitt mit dem zweiten Spannabschnitt verbindet. Die Verbindung kann starr oder federnd sein. Das Verbindungselement kann insbesondere als Stabelement ausgeführt sein.

In einer möglichen Ausführungsform kann das Gehäuseelement zumindest einen Befestigungsabschnitt aufweisen, über den das Gehäuseelement mit dem Möbelbeschlag verbindbar ist, insbesondere lösbar verbindbar ist.

Zur Lösung der Aufgabe wird zudem ein Möbelbeschlag zur bewegbaren Lagerung eines Möbelteils vorgeschlagen, umfassend: ein Beschlaggehäuse und eine Befestigungsanordnung nach einer zuvor beschriebenen Ausführungsform, wobei das Gehäuseelement der Befestigungsanordnung zumindest mittelbar mit dem Beschlaggehäuse verbunden ist.

Zur Lösung der Aufgabe wird ferner ein Möbel vorgeschlagen, umfassend: eine Möbelpaneele mit einer Ausnehmung, und einen Möbelbeschlag nach einer zuvor beschriebenen Ausführungsform, wobei das Beschlaggehäuse und/oder die Befestigungsanordnung zumindest abschnittsweise in der Ausnehmung angeordnet sind.

Ein mögliches Ausführungsbeispiel der Erfindung wird im Folgenden anhand der Figuren näher erläutert. Hierin zeigt:
- Figur 1: eine Seitenansicht eines Deckelstellers mit einer erfindungsgemäßen Befestigungsanordnung, der in einer Ausnehmung einer Möbelseitenwand angeordnet ist;
- Figur 2: eine perspektivische Ansicht der Befestigungsanordnung aus Figur 1;
- Figur 3: die Ansicht aus Figur 2 in einem Teilschnitt, wobei die Spannanordnung in der Montageposition angeordnet ist; und
- Figur 4: die Ansicht aus Figur 2 in einem Teilschnitt, wobei die Spannanordnung in der Verspannposition angeordnet ist.

Die Figuren 1 bis 4, die nachfolgend zusammen beschrieben werden, zeigen einen Möbelbeschlag 3, der zusammen mit einer Befestigungsanordnung 10 in einer Ausnehmung 2 einer Möbelpaneele 1 angeordnet ist. Die Möbelpaneele 1 ist im vorliegenden Fall eine Seitenwand eines Möbel, beispielsweise eine Schranks.

Der Möbelbeschlag 3 ist vorliegend als Deckelsteller zur Führung eines Deckels gegenüber dem Möbel ausgestaltet und umfasst ein Beschlaggehäuse 4, in dem ein Hebelwerk 8 in bekannter Weise schwenkbar angeordnet ist. Das Hebelwerk 8 umfasst insbesondere einen Traghebel 9, der mit dem Deckel verbindbar ist, und in einer Schwenkebene, die in Figur 1 parallel zu der Zeichnungsebene liegt, von einer geschlossenen Position in eine Offenstellung verschwenkbar ist.

Das Beschlaggehäuse 4 umfasst eine Anlageseite 5, die in einer Ebene parallel zu der Schwenkebene im Bereich des Ausnehmung 2 in Anlage mit der Seitenwand 1 ist. Auf einer schmalen Längsseite des Beschlaggehäuses 4, die auch als Verspannseite 6 bezeichnet werden kann, ist das Beschlaggehäuse 4 mit einer Befestigungsanordnung 10 verbunden.

Die Befestigungsanordnung 10 ist dazu ausgestaltet, den Möbelbeschlag 3 in der Ausnehmung 2 zu verspannen respektive festzusetzen. Hierzu lässt sich die Befestigungsanordnung 10 in eine Montageposition (siehe Figur 3) bringen, in der der Möbelbeschlag 3 in die Ausnehmung eingesetzt werden kann, und in eine Verspannposition, in der der Möbelbeschlag 3 in der Ausnehmung 2 verspannt respektive in dieser festgesetzt ist. Die Befestigungsanordnung 10 ist im verspannten Zustand in Anlage mit einer die Ausnehmung 2 begrenzenden ersten Begrenzungsfläche 31 der Seitenwand 2. Das Beschlaggehäuses 4 weist eine Stützseite 7 auf, die im verspannten Zustand in Anlage mit einer die Ausnehmung 2 begrenzenden zweiten Begrenzungsfläche 32 der Seitenwand 2 ist. Die erste Begrenzungsfläche 31 und die zweite Begrenzungsfläche 32 liegen sich gegenüber. Die Stützseite 7 ist an einer schmalen Längsseite des Beschlaggehäuses 4 ausgebildet, die von der Verspannseite 6 abgewandt ist.

Die Befestigungsanordnung 10 umfasst ein Gehäuseelement 11. Das Gehäuseelement 11 ist als im Wesentlichen U-förmiges Profil ausgebildet. Das Gehäuseelement 11 umfasst einen ersten Seitenabschnitt 18 und einen zweiten Seitenabschnitt 19, die im Wesentlichen als ebene Plattenabschnitte ausgebildet sind. Der erste Seitenabschnitt 18 und der zweite Seitenabschnitt 19 sind parallel zueinander und beabstandet voneinander geordnet. Der erste Seitenabschnitt 18 und der zweite Seitenabschnitt 19 erstrecken sich jeweils quer, insbesondere orthogonal, von einen Anlageabschnitt 17 weg.

Der Anlageabschnitt 17 ist in Anlage mit der Verspannseite 6 des Beschlagsgehäuses 4. Der Anlageabschnitt 17 weist einen ersten Befestigungsabschnitt 12 und einen zweiten Befestigungsabschnitt 13 auf, die jeweils im Eingriff mit dem Beschlaggehäuse 4 sind, sodass zwischen der Befestigungsanordnung 10 und dem Möbelbeschlag 3 eine feste Verbindung besteht. Dabei ist es insbesondere auch denkbar, dass die Verbindung lösbar ist. Die Verbindung hemmt zumindest eine Relativbewegung zwischen der Befestigungsanordnung 10 und dem Möbelbeschlag 3 in einer Ebene parallel zu der Schwenkebene respektive in eine Richtung parallel zu der weiter unten beschriebenen Bewegungsrichtung B.

Die Befestigungsanordnung 10 umfasst zudem ein Auflageelement 20. Das Auflageelement 20 ist in der Montageposition zumindest abschnittsweise in dem Gehäuseelement 11 angeordnet. Das Auflageelement 20 ist im verspannten Zustand der Befestigungsanordnung 10 in Anlage mit der die Ausnehmung 2 begrenzenden ersten Begrenzungsfläche 31 der Seitenwand 2. Das Auflageelement 20 umfasst einen ersten Federabschnitt 21 und einen zweiten Federabschnitt 23, die über einen Linearabschnitt 21 miteinander verbunden sind.

Der erste Federabschnitt 21 ist rampenförmig ausgestaltet. Der erste Federabschnitt 21 kann insbesondere keilförmig ausgestaltet sein. In der Montageposition wird der Abstand quer, insbesondere orthogonal, zu der unten beschriebenen Bewegungsrichtung B zwischen dem ersten Federabschnitt 21 und dem Anlageabschnitt 17 des Gehäuseelements 11 von der Montageposition hin zu der Verspannposition zumindest abschnittsweise kleiner. Der zweite Federabschnitt 23 ist rampenförmig ausgestaltet. Der zweite Federabschnitt 23 kann insbesondere keilförmig ausgestaltet sein. In der Montageposition wird der Abstand quer, insbesondere orthogonal, zu der unten beschriebenen Bewegungsrichtung B zwischen dem zweiten Federabschnitt 23 und dem Anlageabschnitt 17 des Gehäuseelements 11 von der Montageposition hin zu der Verspannposition zumindest abschnittsweise kleiner.

Das Gehäuseelement 11 und das Auflageelement 20 begrenzen zusammen einen Aufnahmeraum, in dem eine Spannanordnung 24 angeordnet ist. Die Spannanordnung 24 umfasst einen ersten Spannabschnitt 25, der auch als Spannelement bezeichnet werden kann. Der erste Spannabschnitt 25 ist keilförmig ausgestaltet und weist eine ebene Gleitseite 33 und eine dazu schräg ausgerichtete Keilseite 34 auf, die auf abgewandten Seiten des ersten Spannabschnitts 25 angeordnet sind. Grundsätzlich ist es aber auch denkbar, dass der erste Spannabschnitt quaderförmig ausgebildet ist.

Die Gleitseite 33 ist in gleitender Anlage mit einer ebenen ersten Gleitfläche 35 des Gehäuseelements 11 gehalten. Der erste Spannabschnitt 25 ist somit in einer Bewegungsrichtung B entlang der ersten Gleitfläche 35 verschiebbar. Die erste Gleitfläche 35 ist auf der dem Möbelbeschlag 3 abgewandten Seite des Anlageabschnitts 17 angeordnet. Die erste Gleitfläche 35 erstreckt sich von einem ersten Ende des Gehäuseelements 11 bis hin zu einem Anschlag 36, der die Bewegung des ersten Spannabschnitts 25 von der Verspannposition in die Montageposition begrenzt.

Die Keilseite 34 ist in gleitender Anlage mit dem Auflageelement 20. In der Montageposition der Spannanordnung ist der erste Spannabschnitt 25 im Bereich des Linearabschnitts 22 oder im Bereich des Übergangs von dem Linearabschnitt 22 in den ersten Federabschnitt 21 mit dem Auflageelement 20 oder im Bereich des ersten Federabschnitts 21 in gleitender Anlage. Der erste Spannabschnitt 25 respektive die Gleitseite 33 ist zwischen dem Anschlag 36 und einer Haltelasche 14 angeordnet. Die Haltelasche 14 ist in dem Anlageabschnitt 17 des Gehäuseelements 11 ausgebildet und erstreckt sich in den zwischen Gehäuseelement 11 und Auflageelement 20 gebildeten Aufnahmeraum.

Der erste Spannabschnitt 25 weist einen Führungsabschnitt 26 auf, der sich in eine Führungsöffnung 15 des Gehäuseelements 11 erstreckt. Die Führungsöffnung ist in zumindest einem der Seitenabschnitte 18, 19 als Langloch ausgebildet und erstreckt sich parallel zu der Bewegungsrichtung B.

Die Spannanordnung 24 umfasst einen zweiten Spannabschnitt 28, der auch als Spannelement bezeichnet werden kann. Der zweite Spannabschnitt 28 ist quaderförmig ausgestaltet. Grundsätzlich ist es aber auch denkbar, dass der zweite Spannabschnitt 28 analog zu dem ersten Spannabschnitt 25 keil- oder rampenförmig ausgebildet ist.

Eine Seite des zweiten Spannabschnitts 28 ist in gleitender Anlage mit einer ebenen zweiten Gleitfläche 37 des Gehäuseelements 11 gehalten. Der zweite Spannabschnitt 28 ist somit parallel zu der Bewegungsrichtung B entlang der zweiten Gleitfläche 37 verschiebbar. Die zweite Gleitfläche 37 ist auf der dem Möbelbeschlag 3 abgewandten Seite des Anlageabschnitts 17 angeordnet. Die zweite Gleitfläche 37 erstreckt sich von einem zweiten Ende des Gehäuseelements 11 bis hin zu einem Anschlag 38, der die Bewegung des zweiten Spannabschnitts 25 von der Montageposition in Richtung Verspannposition begrenzt.

Die abgewandte Seite des zweiten Spannabschnitts 28 ist in gleitender Anlage mit dem Auflageelement 20. In der Montageposition der Spannanordnung 24 ist der zweite Spannabschnitt 28 im Bereich des zweiten Federabschnitts 23 mit dem Auflageelement 20 in gleitender Anlage.

Der erste Spanabschnitt 25 und der zweite Spannabschnitt 28 sind über ein Verbindungselement, das vorliegend als Stabelement 27 ausgestaltet ist, fest miteinander verbunden. Der erste Spanabschnitt 25 und der zweite Spannabschnitt 28 sind in der Bewegungsrichtung B kinematisch fest gekoppelt. Grundsätzlich ist es auch denkbar, dass der erste Spanabschnitt 25 und der zweite Spannabschnitt 28 federnd miteinander gekoppelt sind.

Der erste Spannabschnitt 25 wird durch ein Federelement 29 von der Montageposition in Richtung der Verspannposition mit Kraft beaufschlagt. Im vorliegenden Fall ist das Federelement 29 als Schraubenfeder ausgestaltet. Durch die Schraubenfeder erstreckt sich das Stabelement 27. Das Federelement 29 ist in der Montageposition mit einem ersten Ende mit dem ersten Spannabschnitt 25 in Anlage oder verbunden und mit einem zweiten Ende in Anlage oder in Verbindung mit einem Stützelement 30. In der Montageposition ist das Federelement 29 vorgespannt. Das Stützelement 30 ist mit dem Auflageelement 20 verbunden. Das Stützelement 30 stellt zudem eine Verbindung zwischen dem Gehäuseelement 11 und dem Auflageelement 20 her. Daneben dient das Stützelement 30 der Lagerung des Stabelements 27. Das Stützelement 30 kann durch eine Montageöffnung 16 in dem Gehäuseelement 11 in die Aufnahme in dem Auflageelement 20 eingesetzt werden.

Der erste Spannabschnitt 25 wird in der Montageposition von der Federkraft des Federelements 29 gegen die Haltelasche 14 gedrückt. Die Haltelasche 14 und das Federelement 29 sind auf voneinander abgewandten Stirnseiten des ersten Spannabschnitts 25 mit diesem in Anlage. Die Haltelasche 14 hält somit den ersten Spannabschnitt 25 in der Montageposition. Mittels eines Werkzeuges kann die Haltelasche 14 aus dem Wirkbereich des ersten Spannabschnitts 25 herausgedrückt werden. Der erste Spannabschnitt 25 wird dann zusammen mit dem zweiten Spannabschnitt 28 von der Kraft des Federelements 29 in der Bewegungsrichtung B in die Verspannposition (siehe Figur 4) bewegt.

In der Verspannposition ist der erste Spannabschnitt 25 zwischen dem Gehäuseelement 11 und dem ersten Federabschnitt 21 des Auflageelements 20 verspannt angeordnet und der zweite Spannabschnitt 28 zwischen dem Gehäuseelement 11 und dem zweiten Federabschnitt 23. Hierdurch wird der erste Federabschnitt 21 und der zweite Federabschnitt 23 jeweils von dem Möbelbeschlag 3 weg ausgefedert. Hierdurch wird die Anordnung aus Möbelbeschlag 3 und Befestigungsanordnung 10 zwischen der ersten Begrenzungsfläche 31 und der zweiten Begrenzungsfläche 32 in der Ausnehmung 2 verspannt. Die Anordnung aus Möbelbeschlag 3 und Befestigungsanordnung 10 wird somit reibschlüssig in der Ausnehmung 2 gehalten. Um die Haltekraft zu erhöhen, kann an dem ersten Federabschnitt 21 ein Widerhaken 39 und an dem zweiten Federabschnitt 23 ein Widerhaken 40 vorgesehen sein, die sich in das Material der Seitenwand eindrücken.

Um die Spannanordnung 24 von der Verspannposition zurück in die Montageposition zu überführen, kann an dem ersten Spannabschnitt 25 eine Werkzeugaufnahme vorgesehen sein, in die ein Werkzeug einsetzbar ist, mit dem der erste Spannabschnitt 25 entgegen der Bewegungsrichtung B in die Montageposition gedrückt wird. Die Werkzeugaufnahme 41 kann das Werkzeug fest an den ersten Spannabschnitt 25 koppeln, beispielsweise kann die Werkzeugaufnahme 41 ein Gewindeabschnitt sein, auf oder in das ein Gegengewindeelement geschraubt wird. Insbesondere in diesem Fall ist es auch denkbar, dass auf das Federelement verzichtet wird und der erste Spannabschnitt 25 durch Zug an dem Werkzeug von der Montageposition in die Verspannposition überführbar ist.

### Bezugszeichenliste

- 1: Seitenwand
- 2: Ausnehmung
- 3: Möbelbeschlag
- 4: Beschlaggehäuse
- 5: Anlageseite
- 6: Verspannseite
- 7: Stützseite
- 8: Hebelwerk
- 9: Traghebel
- 10: Befestigungsanordnung
- 11: Gehäuseelement
- 12: Befestigungsabschnitt
- 13: Befestigungsabschnitt
- 14: Haltelasche
- 15: Führungsöffnung
- 16: Montageöffnung
- 17: Anlageabschnitt
- 18: Seitenabschnitt
- 19: Seitenabschnitt
- 20: Auflageelement
- 21: Federabschnitt
- 22: Linearabschnitt
- 23: Federabschnitt
- 24: Spannanordnung
- 25: Spannabschnitt
- 26: Führungsabschnitt
- 27: Stabelement
- 28: Spannabschnitt
- 29: Federelement
- 30: Stützelement
- 31: Begrenzungsfläche
- 32: Begrenzungsfläche
- 33: Gleitseite
- 34: Keilseite
- 35: Gleitfläche
- 36: Anschlag
- 37: Gleitfläche
- 38: Anschlag
- 39: Widerhaken
- 40: Widerhaken
- 41: Werkzeugaufnahme

## Patentansprüche

1. Befestigungsanordnung zur Befestigung eines Möbelbeschlags (3) in einer Ausnehmung (2) einer Möbelpaneele (1), umfassend:
ein Gehäuseelement (11), das mit dem Möbelbeschlag (3) verbindbar ist,
ein Auflageelement (20), das mit der Möbelpaneele (1) in Anlage bringbar ist und einen bezüglich des Gehäuseelements (11) bewegbaren ersten Federabschnitt (21) aufweist, und
eine Spannanordnung (24), die in einer Bewegungsrichtung (B) von einer Montageposition in eine Verspannposition translatorisch verschiebbar ist und einen ersten Spannabschnitt (25) aufweist, wobei in der Verspannposition der erste Spannabschnitt (25) zwischen dem ersten Federabschnitt (21) des Auflageelements (20) und dem Gehäuseelement (11) verspannt ist, sodass der erste Federabschnitt (21) ausfedert.

2. Befestigungsanordnung nach Anspruch 1,
**dadurch gekennzeichnet,**
**dass** die Spannanordnung (24) ein Federelement (29) aufweist, das den ersten Spannabschnitt (25) in der Montageposition in Richtung der Verspannposition mit Kraft beaufschlagt.

3. Befestigungsanordnung nach Anspruch 2,
**dadurch gekennzeichnet,**
**dass** ein Stützelement (30) mit dem Auflageelement (20) verbunden ist, an dem in der Montageposition das Federelement (29) abgestützt ist.

4. Befestigungsanordnung nach Anspruch 3,
**dadurch gekennzeichnet,**
**dass** das Gehäuseelement (11) eine Montageöffnung (16) umfasst, durch die das Stützelement (30) in das Auflageelement (20) einsetzbar ist, und/oder
**dass** das Stützelement (30) in das Gehäuseelement (11) oder das Auflageelement (20) integriert ist und/oder
**dass** das Stützelement (30) das Gehäuseelement (11) mit dem Auflageelement (20) verbindet.

5. Befestigungsanordnung nach einem der Ansprüche 1 bis 4,
**dadurch gekennzeichnet,**
**dass** in der Montageposition der Abstand quer zu der Bewegungsrichtung (B) zwischen dem ersten Federabschnitt (21) und dem Gehäuseelement (11) von der Montageposition hin zu der Verspannposition zumindest abschnittsweise kleiner wird,
wobei der erste Federabschnitt (21) insbesondere rampen- oder keilförmig ausgestaltet ist.

6. Befestigungsanordnung nach einem der Ansprüche 1 bis 5,
**dadurch gekennzeichnet,**
**dass** das Gehäuseelement (11) eine Haltelasche (14) aufweist, die in der Montageposition den ersten Spannabschnitt (25) in der Montageposition fixiert, wobei die Haltelasche (14) aus dem Wirkbereich des ersten Spannabschnitts (25) herausführbar ist, sodass eine Bewegung der Spannanordnung (24) von einer Montageposition in die Verspannposition freigegeben ist.

7. Befestigungsanordnung nach einem der Ansprüche 1 bis 6,
**dadurch gekennzeichnet,**
**dass** das Gehäuseelement (11) eine Führungsöffnung (15) aufweist, die insbesondere als gerades Langloch ausgeführt ist, und
**dass** der erste Spannabschnitt (25) einen Führungsabschnitt (26) aufweist, der in der Führungsöffnung (15) des Gehäuseelements (11) geführt ist.

8. Befestigungsanordnung nach einem der Ansprüche 1 bis 7,
**dadurch gekennzeichnet,**
**dass** der erste Spannabschnitt (25) eine Werkzeugaufnahme umfasst, wobei der erste Spannabschnitt (25) durch ein in die Werkzeugaufnahme eingesetztes Werkzeug von der Verspannposition in die Montageposition und/oder von der Montageposition in die Verspannposition verschiebbar ist.

9. Befestigungsanordnung nach einem der Ansprüche 1 bis 8,
**dadurch gekennzeichnet,**
**dass** das Auflageelement (20) einen bezüglich des Gehäuseelements (11) bewegbaren zweiten Federabschnitt (23) aufweist, und
**dass** die Spannanordnung (24) einen zweiten Spannabschnitt (28) aufweist, wobei in der Verspannposition der zweite Spannabschnitt (28) zwischen dem zweiten Federabschnitt (23) des Auflageelements (20) und dem Gehäuseelement (11) verspannt ist, sodass der zweite Federabschnitt (23) ausfedert.

10. Befestigungsanordnung nach Anspruch 9,
**dadurch gekennzeichnet,**
**dass** in der Montageposition der Abstand quer zu der Bewegungsrichtung (B) zwischen dem zweiten Federabschnitt (23) und dem Gehäuseelement (11) von der Montageposition hin zu der Verspannposition zumindest abschnittsweise kleiner wird,
wobei der zweite Federabschnitt (23) insbesondere rampen- oder keilförmig ausgestaltet ist.

11. Befestigungsanordnung nach einem der Ansprüche 9 oder 10,
**dadurch gekennzeichnet,**
**dass** die Spannanordnung (24) ein Stabelement (27) aufweist, das den ersten Spannabschnitt (25) mit dem zweiten Spannabschnitt (28) verbindet.

12. Befestigungsanordnung nach einem der Ansprüche 1 bis 11,
**dadurch gekennzeichnet,**
**dass** das Gehäuseelement (11) zumindest einen Befestigungsabschnitt (12, 13) aufweist, über den das Gehäuseelement (11) mit dem Möbelbeschlag (3) verbindbar ist, insbesondere lösbar verbindbar ist.

13. Möbelbeschlag zur bewegbaren Lagerung eines Möbelteils, umfassend:
ein Beschlaggehäuse (4), und
eine Befestigungsanordnung nach einem der Ansprüche 1 bis 12,
wobei das Gehäuseelement (11) zumindest mittelbar mit dem Beschlaggehäuse (4) verbunden ist.

14. Möbel, umfassend:
eine Möbelpaneele (1) mit einer Ausnehmung (2), und
einen Möbelbeschlag nach Anspruch 13,
wobei das Beschlaggehäuse (4) und/oder die Befestigungsanordnung (10) zumindest abschnittsweise in der Ausnehmung (2) angeordnet sind.
